# FASCICULE DE BREVET EUROPEEN

(11) **EP 0 359 650 B1**
(45) Date de publication et mention de la délivrance du brevet: **19.11.1992**
(21) Numéro de dépôt: 89402480.1
(22) Date de dépôt: 12.09.1989
(51) Int. Cl.: F24C 15/14

(54) **Protecteur pour brûleur à gaz des cuisinières ou tables de cuisson**
Schutzvorrichtung für Gasbrenner an Kochherden oder Kochmulden
Safety device for the gas burner of cooking ranges or cooking hobs

(30) Priorité: 13.09.1988 FR 8811939
(43) Date de publication de la demande: 21.03.1990
(73) Titulaire: Giroud, Georges, F-92140 Clamart (FR)
(72) Inventeur: Giroud, Georges, F-92140 Clamart (FR)
(74) Mandataire: Caunet, Jean

(56) Documents cités:
- CH-A- 541 112
- GB-A- 1 247 183
- GB-A- 1 559 332
- GB-A- 2 127 280

## Description

La présente invention concerne un brûleur à gaz avec protecteur pour cuisinières ou tables de cuisson.

La plaque supérieure d'une cuisinière ou d'une table de cuisson délimite des orifices pour le passage des brûleurs à gaz dont la surface supérieure est située légèrement en-dessous du plan défini par des grilles individuelles ou une grille collective, destinées à supporter au moins un ustensile de cuisine.

Lorsqu'un brûleur est allumé et qu'un mets cuit, des projections de graisse, de sauce ou autres produits peuvent se déposer sur les brûleurs voisins éteints. Si on utilise ensuite l'un au moins de ces brûleurs souillés, le brûleur considéré monte en température et provoque la cuisson de ces projections en rendant leur adhésion particulièrement tenace. Il en résulte que le nettoyage ultérieur du brûleur et de son socle, surtout s'il est à socle fixe est long, difficile et malcommode, en tout cas jamais parfait.

Dans le cas où les brûleurs sont équipés d'un dispositif d'allumage électrique, le même inconvénient se retrouve pour les électrodes.

Le brevet anglais n° 1 247 183 décrit une cuisinière électrique dont les plaques chauffantes sont susceptibles d'être recouvertes, lorsqu'elles sont froides, par une coiffe de protection dont le rebord continu repose sur le support des plaques.

Une telle coiffe permet de remédier aux inconvénients précités lorsqu'il s'agit d'une cuisson électrique mais ne convient pas pour des brûleurs à gaz dont la grille fait obstacle.

La présente invention a pour but de remédier auxdits inconvénients justement pour les brûleurs à gaz.

Dans ce but et conformément à l'invention, le rebord d'un protecteur en forme de coiffe repose, lorsque ladite coiffe recouvre le ou chaque brûleur, sur la plaque-support et présente latéralement une série de fentes permettant sa mise en place sur le brûleur considéré, lorsque celui-ci n'est pas utilisé, en s'emboîtant sur les barreaux de la ou des grilles.

Lorsqu'un tel protecteur recouvre un brûleur, les projections en provenance d'un brûleur voisin en fonctionnement l'atteignent et ne tachent pas le brûleur ainsi coiffé. C'est alors le protecteur qui est sali, mais il peut être facilement déboîté et nettoyé comme les autres ustensiles de cuisine, à la main ou dans un lave-vaisselle.

Suivant une forme de réalisation particulièrement avantageuse, la coiffe présente une forme de révolution dans le rebord de laquelle sont découpées ou ménagées au moins trois fentes équiangles. Elle comporte un dispositif de manutention tel qu'un bouton rapporté.

Divers autres caractéristiques et avantages de l'invention ressortent d'ailleurs de la description détaillée qui suit.

Une forme de réalisation et des variantes de l'objet de l'invention sont représentées, à titre d'exemples non limitatifs, sur le dessin annexé.

Sur ce dessin :
- la figure 1 est un plan vu de dessus d'une table de cuisson,
- la figure 2 est une coupe d'une coiffe conforme à l'invention,
- les figures 3 et 4 sont des vues analogues à la figure 2 montrant des variantes.

La table de cuisson illustrée par la figure 1 comporte une plaque supérieure 1 délimitant des orifices à travers lesquels sont disposés des socles fixes 2 recevant le mélange gazeux combustible et sur lesquels sont posés des brûleurs à gaz amovibles 3. Près de chaque brûleur peut être installée une électrode 4 prévue pour l'allumage électrique.

Par ailleurs, dans l'exemple représenté selon lequel la table de cuisson comporte quatre brûleurs, deux grilles démontables 5, 6 sont posées sur la plaque 1. Ces grilles sont destinées à supporter les ustensiles de cuisine de façon que leur fond soit proche des brûleurs mais ne les touche pas.

Chacune des grilles 5, 6 comporte un cadre 7 dont les grands côtés sont entretoisés par une traverse 8, le cadre et la traverse faisant corps avec des barreaux en porte-à-faux 9 assurant la stabilité pour les ustensiles de cuisine, mais ne parvenant pas jusqu'aux brûleurs 3.

Tous ces barreaux s'étendent perpendiculairement les uns aux autres et il en est de même lorsque la grille est unique et monolithique pour les quatre feux. Dès lors, quatre barreaux sont associés à chaque brûleur.

Dans d'autres réalisations de cuisinières ou de plaques de cuisson, chaque brûleur est combiné avec une grille individuelle également démontable. Dans ce cas, la grille peut comporter quatre barreaux perpendiculaires ou bien seulement trois répartis à 120° les uns par rapport aux autres.

Sur la figure 1, le brûleur avant gauche est découvert en vue de son utilisation, alors que les trois autres restent inutilisés. Lorsque ce brûleur est allumé sous un ustensile de cuisine servant à la cuisson d'un mets, des projections se produisent si ledit ustensile n'est pas couvert. Ces projections de produits divers se déposent sur les autres brûleurs et leurs socles et y cuisent si lesdits brûleurs sont allumés, en y adhérant fortement, ce qui rend leur nettoyage particulièrement difficile, pénible et imparfait.

Pour remédier à cet inconvénient, des protecteurs 10 sont posés sur les brûleurs 3 non utilisés et leurs socles 2. Après souillure, ils sont enlevés et nettoyés avec le ou les ustensiles de cuisine utilisés.

Comme le montre la figure 2, chaque protecteur 10 est une coiffe cylindrique dont un rebord 11 est destiné à reposer sur la plaque 1, le dessus 12 de la coiffe étant alors situé au-dessus du brûleur 3 correspondant sans y toucher cependant. Le rebord 11 présente quatre fentes 13 réparties à 90° l'une par rapport à la suivante. Lorsque la coiffe est posée sur un brûleur et que son rebord 11 repose sur la plaque 1, les fentes 13 s'emboîtent sur les barreaux 9 de la ou des grilles 5, 6. Bien entendu, le nombre de fentes dépend de celui des barreaux et si la grille comporte trois ou cinq barreaux, la coiffe 10 présente trois ou cinq fentes.

Par ailleurs, la coiffe au lieu d'être cylindrique, peut être tronconique ou bien en forme de diabolo ou de tonneau.

La coiffe peut être métallique : en acier inoxydable ou en alliage léger, par exemple.

La coiffe peut aussi être en matière plastique et son décor peut être très varié pour s'adapter à l'esthétique de la cuisine. C'est également le cas pour une coiffe émaillée.

Il peut être intéressant que les coiffes de tous les brûleurs soient emboîtables les unes dans les autres, afin de faciliter leur rangement notamment lorsque pour varier le décor, les coiffes sont changées.

Chaque coiffe coopère avec un dispositif de manutention.

Ce dispositif peut être intégré à la coiffe de par la forme conférée à celle-ci : diabolo, tonneau, crans, bossages...

Le dispositif peut aussi être distinct : par exemple, une poignée aimantée susceptible de coopérer avec la coiffe lorsqu'elle est en acier.

Le dispositif peut encore faire corps avec la coiffe. Il peut s'agir d'une proéminence centrale telle qu'un bouton 14 ou 15.

Le bouton 14 est rapporté et fixé au moyen d'une vis 16. Ce mode d'exécution s'applique plus particulièrement lorsque la coiffe 10 est en métal embouti ou repoussé et découpé. Avantageusement, le bouton 14 peut être en matière plastique isolante.

Le bouton 15 est venu de moulage avec la coiffe lorsque celle-ci est en métal ou en matière plastique.

Il peut également s'agir d'une barrette venue d'emboutissage ou de moulage dans une dépression du dessus 12. La coiffe peut alors être prise par la barrette qui ne s'oppose cependant pas à ce que ladite coiffe reçoive avec stabilité un objet.

## Revendications

1. Brûleur à gaz pour cuisinières ou tables de cuisson comprenant au moins une grille reposant sur une plaque-support (1) d'un ou de tels brûleurs (3), grille qui supporte des ustensiles de cuisine et reste en place pendant la cuisson de mets,
caractérisé en ce que le rebord (11) d'un protecteur en forme de coiffe (10) repose, lorsque ladite coiffe recouvre le ou chaque brûleur (3), sur la plaque-support (1) et présente latéralement une série de fentes (13) permettant sa mise en place sur le brûleur considéré, lorsque celui-ci n'est pas utilisé, en s'emboîtant sur les barreaux (9) de la ou des grilles (5, 6).

2. Brûleur à gaz selon la revendication 1, caractérisé en ce que la coiffe (10) présente une forme de révolution.

3. Brûleur à gaz selon la revendication 1, caractérisé en ce que la coiffe (10) présente une forme prismatique ou pyramidale.

4. Brûleur à gaz selon l'une quelconque des revendications 1 à 3, caractérisé en ce que la coiffe (10) présente au moins trois fentes (13) équiangles.

5. Brûleur à gaz selon la revendication 1, caractérisé en ce que la coiffe (10) comporte un dispositif de manutention (14, 15).

6. Brûleur à gaz selon la revendication 5, caractérisé en ce que le dispositif de manutention est une proéminence centrale telle qu'un bouton (14) rapporté sur la coiffe (10).

7. Brûleur à gaz selon la revendication 6, caractérisé en ce que le bouton (14) est fixé au moyen d'une vis (16).

8. Brûleur à gaz selon la revendication 5, caractérisé en ce que le dispositif de manutention (15) est venu de moulage avec la coiffe.

## Patentansprüche

1. Gasbrenner für Kochherde oder Kochmulden, der mindestens ein auf einer Trägerplatte (1) eines solchen oder solcher Brenner (3) ruhendes Gitter enthält, das Küchengeräte trägt und während des Kochens an seinem Platz verbleibt,
dadurch gekennzeichnet,
daß die Leiste (11) einer Schutzvorrichtung in Form eines Dekkels (10) auf der Trägerplatte (1) aufliegt, wenn der Deckel den oder jeden Brenner (3) bedeckt und seitlich eine Anzahl Schlitze (13) aufweist, die sein Aufsetzen auf den betreffenden Brenner erlauben, indem er auf die Gitterstäbe (9) des Gitters oder der Gitter (5, 6) aufgesetzt wird, wenn der Brenner nicht benutzt wird.

2. Gasbrenner nach Anspruch 1, dadurch gekennzeichnet, daß der Deckel (10) eine runde Form aufweist.

3. Gasbrenner nach Anspruch 1, dadurch gekennzeichnet, daß der Deckel (10) eine prismatische oder pyramidale Form aufweist.

4. Gasbrenner nach einem der Ansprüche 1-3, dadurch gekennzeichnet, daß der Deckel (10) mindestens drei gleichwinklige Schlitze (13) aufweist.

5. Gasbrenner nach Anspruch 1, dadurch gekennzeichnet, daß der Deckel (10) einen Haltegriff (14, 15) aufweist.

6. Gasbrenner nach Anspruch 5, dadurch gekennzeichnet, daß der Haltegriff ein zentrales hervorstehendes Teil wie ein Knopf (14) ist, der am Deckel (10) angebracht ist.

7. Gasbrenner nach Anspruch 6, dadurch gekennzeichnet, daß der Knopf (14) mit Hilfe einer Schraube (16) befestigt ist.

8. Gasbrenner nach Anspruch 5, dadurch gekennzeichnet, daß der Haltegriff (15) und der Deckel einteilig sind.

## Claims

1. Gas burner for cooking ranges or cooking hobs comprising at least one grille resting on a support plate (1) for a burner or burners (3) of this kind, said grille supporting cooking utensils and remaining in position during the cooking of food, characterised in that the edge (11) of a safety device in the form of a cover plate (10) rests on the support plate (1) when the said cover plate covers the burner or each burner (3) and is provided laterally with a row of slots (13) so that it can be positioned on the burner in question when the latter is not in use, fitting over the bars (9) of the grille or grilles (5, 6).

2. Gas burner according to claim 1, characterised in that the cover plate (10) has a shape generated by rotation.

3. Gas burner according to claim 1, characterised in that the cover plate (10) is prismatic or pyramidal.

4. Gas burner according to any one of claims 1 to 3, characterised in that the cover plate (10) has at least three equiangular slots (13).

5. Gas burner according to claim 1, characterised in that the cover plate (10) has a handle (14, 15).

6. Gas burner according to claim 5, characterised in that the handle is a central protuberance such as a button (14) mounted on the cover plate (10).

7. Gas burner according to claim 6, characterised in that the button (14) is fixed by means of a screw (16).

8. Gas burner according to claim 5, characterised in that the handle (15) is moulded in one piece with the cover plate.
